# EUROPÄISCHE PATENTSCHRIFT

(11) **EP 0 439 836 B1**
(45) Veröffentlichungstag und Bekanntmachung des Hinweises auf die Patenterteilung: **08.09.1993**
(21) Anmeldenummer: 90125661.0
(22) Anmeldetag: 28.12.1990
(51) Int. Cl.: B65D 1/02

(54) **Zusammenfaltbare Vorratsflasche**
Collapsible storage bottle
Bouteille de stockage repliable

(30) Priorität: 19.01.1990 DE 4001429
(43) Veröffentlichungstag der Anmeldung: 07.08.1991
(73) Patentinhaber: Joh. A. Benckiser GmbH, D-67059 Ludwigshafen (DE)
(72) Erfinder: Schick, Jürgen, W-6944 Hemsbach (DE)
(74) Vertreter: Patentanwälte Zellentin & Partner

(56) Entgegenhaltungen:
- DE-U- 8 633 968
- FR-A- 2 209 692
- FR-A- 2 288 445

## Beschreibung

Die vorliegende Erfindung betrifft eine verschließbare Vorratsflasche für schütt- oder fließfähige Güter, insbesondere für Haushaltszwecke (siehe Oberbegriff des Anspruchs 1). Solche Flaschen werden üblicherweise aus Kunstoff hergestellt und gelangen nach dem Entleeren in den Abfall.

Da es sich bei diesen Flaschen um recht stabile Hohlkörper handelt, behalten sie ihre Form im Müll bei und verursachen einen hohen Platzbedarf.

Aus der FR-A 2.209.692 ist eine aus kunststoff bestehende halbstabile Flasche zur Aufnahme und Verabreichung von physiologischen Flüssigkeiten für medizinische Zwecke bekannt geworden. Diese weist eine sechseckige kontur mit nach innen verlegten Außenkanten auf sowie Bodenfaltkanten mit seitlichen ebenfalls nach innen gerichteten Zwickeln. Zum Entleeren wird die Flasche mittels eines am Boden befindlichen Bügels an einem Gestell aufgehängt und kollabiert entsprechend der über den Auslauf abgegebenen Flüssigkeitsmenge. Eine solche Flasche ist nur in voll gefülltem Zustand stehfähig. Im Maße des Entleerens nimmt ihre Stabilität ab und sie ist daher für die Aufnahme von schütt- oder fließfähigen Haushaltsgütern ungeeignet.

Die vorliegende Erfindung hat sich daher die Aufgabe gestellt, eine derartige aus wiederverwendbaren, umweltfreundlichen kunststoff herstellbare Flasche zu schaffen, die zu einem flachen Gebilde zusammengefaltet werden kann, bzw. die unter dem Gewicht des über ihr gelagerten Abfalls eine flache Gestalt annimmt, um so den Raumbedarf zu verringern. Gleichzeitig soll die Flasche aber in gefülltem oder teilgefülltem Zustand eigenstabil und standfest sein.

Die Lösung dieser Aufgabe gelingt erfindungsgemäß bei einem Gegenstand der eingangs beschriebenen Art der die kennzeichnenden Merkmale des Hauptanspruchs aufweist. Vorteilhafte Ausgestaltungen finden sich in den Unteransprüchen.

Die erfindungsgemäße Flaschenform zeichnet sich dadurch aus, daß sie selbst bei Verwendung geringer Wandstärken formstabil und standfest ist. Gleichzeitig läßt sie sich leicht zu einem flachen Gebilde zusammendrücken, wodurch lediglich ein Bruchteil des bisher in kauf zu nehmenden Abfallvolumens anfällt.

Eine Verbesserung der Standfestigkeit der Flasche wird dadurch erreicht, daß die Bodenkanten ausgerundet werden. Dabei werden vier konvexe Ausbuchtungen gebildet, die an der Mitte der beiden inneren Flaschenflächen von einer Einziehung ausgehen und paarweise zu den Enden der Außenkanten zusammenlaufen. Es entstehen auf diese Weise vier etwa punktförmige Auflagen auf der Stellfläche. Gleichzeitig ist hier eine die Mittellinie schneidende Querlinie eingeformt.

Durch diese Maßnahmen wird neben einer verbesserten Standfähigkeit auch eine Stabilitätserhöhung der Auflagebereiche auf dem Boden gewährleistet und zusätzlich ein Zugang zu dem am Kreuzungspunkt beider Linien befindlichen Anguß geschaffen, der so seitlich und damit auf kurzem Wege zum Zweck des Abstechens der Form zugänglich ist.

Die Flasche kann eine übliche Form aufweisen, wobei die Innen- und Außenkanten des gestreckt - sechseckigen Querschnitts zu der Ausgießöffnung zusammenlaufen. Dabei ist es nicht erforderlich, daß die Ausgießöffnung im Bereich der Mittelachse der Flasche liegt, sie kann insbesondere auch seitlich versetzt sein.

Zur leichteren Handhabung läßt sich in den Flaschenkörper eine Griffmulde einformen. Diese weist zur Erleichterung des Zusammendrückens ebenfalls linienförmige Faltkanten mit vorzugsweise geringen Knickradien auf, um die Formstabilität durch bei größeren Radien entstehende Sicken-Wirkung möglichst gering zu halten.

Insbesondere ist die Flasche mit einem Hohlgriff versehen, wobei zwischen diesem und dem Flaschenkörper ein Durchbruch freibleibt. Hohlgriff und Flaschenkörper besitzen dabei innere und äußere eigene Faltkanten.

Durch die Anordnung eines Durchbruches zwischen Griff und Flaschenkörper wird das Zusammendrücken der Flasche erheblich erleichtert, da die Wandungen in den materialfreien Raum ausweichen können.

Um dieses Zusammendrücken weiter zu erleichtern wird erfindungsgemäß weiter vorgeschlagen, daß die äußeren und inneren Kanten eine gestreckte nach oben und unten spitz zulaufende etwa parallele Sechseckkontur aufweisen, wobei zwischen ihren Ecken Faltkanten angeordnet sind.

Beim Zusammendrücken der Flasche bewegen sich die inneren Kanten der Sechseckkontur aufeinander zu, wobei gezielt eine Materialschwächung durch die Winkelpunkte des Sechseck bewirkt ist, von denen eigene Faltkanten als Schwächungslinien ausgehen, die sich ebenso wie die innere und äußere Sechseckkontur leicht defomieren lassen.

Zur Verbesserung der gestalterischen Wirkung kann der Hohlgriff auch leicht ausgerundet werden.

Haushaltsflaschen zur Aufbewahrung von schütt- oder fließfähigen Gütern, wie z. B. Spül- und Reinigungsmitteln werden in der Regel mit Schraubkappen verschlossen, wobei auf den Flaschen ein Gewindestutzen mit einem Außengewinde angeformt ist. Das Gewinde stellt für den vorliegenden Zweck eine ungewünschte Verstärkung des Stutzens dar, der das Zusammendrücken in diesem Bereich verhindert. Es wird daher vorgeschlagen, das Gewinde mit gegenüberliegenden Einkerbungen zu versehen, wobei die Einkerbungen in Verlängerung der Außenkanten des Flaschenkörpers liegen. Beim Zusammendrücken können sich so die Einkerbungen aufweiten und bewirken definierte Schwächungen des Stutzens, ohne die Gewindefunktion zu behindern.

Als Material für die Flaschenherstellung wird kristallines Polyethylen besonders bevorzugt.

Die Flaschenform wird im Blasverfahren hergestellt, wobei sich Ausgangswandstärken für die Folien von etwa 0,3 bis 0,5 mm (bei einem Flaschenvolumen von 11) besonders bewährt haben.

Vorteilhaft für das leichte Zusammendrücken der Flaschen ist weiterhin der Außenwinkel zwischen den Außenkanten und den Innenkanten des Sechseckquerschnitts, der etwa 70 bis 110°, vorzugsweise 80 - 90° betragen soll. Die inneren Flaschenflächen können leicht ausgerundet sein.

Der Körper selbst ist relativ flach, wobei die Kantenabstände der inneren Flaschenflächen im Bereich-unterhalb der gegebenenfalls vorzunehmenden Zusammenführung zum Ausgießstutzen hin- etwa das dreifache des Abstandes der Außenkanten von den Innenkanten betragen.

Sämtliche Faltlinien und Kanten können im Blasverfahren eingeformt werden.

Anhand der beiliegenden Fig. wird nun eine bevorzugte Ausführungsform der vorliegenden Erfindung näher erläutert.
- **Fig. 1**: zeigt eine Flasche von der Breitseite mit einem mittigen Ausgießer,
- **Fig. 2**: zeigt diese von der Schmalseite,
- **Fig. 3**: zeigt eine Flasche in Breitansicht mit seitlich versetztem Ausgießer,
- **Fig. 4**: zeigt eine solche in Schmalansicht,
- **Fig. 5**: zeigt den Boden derartiger Flaschen.

**Fig. 1** zeigt eine Vorratsflasche mit sechseckförmigen Querschnitt (Grundriss). Der Flaschenkörper 1 weist dabei Außenkanten 2 und Innenkanten 10 auf, wobei der Abstand der beiden Innenkanten 10 voneinander vorzugsweise etwa dreimal so groß ist, wie der Abstand zwischen den Außenkanten 2 und den Innenkanten 10. Hierdurch entsteht ein flacher Flaschenkörper, wobei die inneren Flaschenflächen 8 nur leicht ausgewölbt sind.

Der Flaschenboden ist nach innen eingezogen bis zu einer Mittellinie 6, entlang derer dieser gefaltet werden kann.

Die Mittellinie erstreckt sich im wesentlichen geradlinig oder endseitig geringfügig ausgerundet zwischen den Enden 5 der Außenkanten 2, die gleichzeitig den Übergang der Seitenkanten 2 zu den Bodenkanten 4 bilden.

Dabei sind die Bodenkanten insbesondere konvex ausgerundet -9- und weisen eine mittlere Erhöhung bis zum Punkt 30 auf, so daß die Bodenkanten 4 zwei Paare von Auflagepunkten auf einer (nicht dargestellten) Stellfläche besitzen.

Weiterhin zeigt die Abbildung einen Hohlgriff 12, wobei zwischen diesem und dem Flaschenkörper 1 ein Durchbruch 13 freigelassen ist.

Der Durchbruch 13 ist dabei gestreckt sechseckig mit den Ecken 16' bis 21', wobei die Spitzen 16' und 19' nach unten und oben zeigen.

Das Sechseck 16' bis 21',13 des Durchbruches liegt in der Mittelebene des Flaschenkörpers 1. Von ihm aus laufen Faltkanten von den jeweiligen Eckpunkten zu einem dieses umgebenden, ebenfalls Faltkanten 22 bis 27 bildenden äußeren Sechseck in der Ebene des Flaschenmantels und des Hohlgriffs 12 mit den Eckpunkten 16 bis 21. Auf diese Weise erhält der Hohlgriff einen rautenförmigen Querschnitt. Die rechte Innenkante 10 erstreckt sich dabei von dem oberen äußeren Sechseckpunkt 19 zur Ausgießöffnung, dem Gewindestutzen 28, sowie nach unten vom gegenüberliegenden Sechseckpunkt 16.

Mit der Position 31 sind am Gewinde 33 die Stellen ausgedeutet, an denen das Gewinde 33 Einkerbungen zu dessen Schwächung aufweisen kann.

**Fig. 2** zeigt die Anordnung des Hohlgriffes 12 in der Mittelebene des Flaschenkörpers 1 mit den beidseitigen äußeren Sechseckkanten 28 und der äußeren Faltkante 2. Letztere läuft nach unten durch bis zum Endpunkt 5, von dem aus sich beidseitig die Bodenkanten 4 erstrecken, wobei diese über die Abschrägungen 7 (gegebenenfalls) zu konvexen Ausrundungen geformt sind und die oben erwähnten vier Standbereiche bilden, zwischen denen die Mittellinie 6, hier zu den Enden ausgerundet, verläuft. Nach oben erweitert sich die Außenkante 2 zum Flaschenhals mit dem Gewindestutzen 28, wobei das Gewinde an der Position 31 eingekerbt sein kann.

Strichliert ist eine Schraubkappe angedeutet. Weiterhin sind die Faltkanten, 23, 24, 26 und 27 dargestellt sowie die äußeren Sechseckpunkte 16,17,18,19,20 und 21 beidseitig der Außenkante 2.

In **Fig. 3** ist eine trapezoide Flaschenform dargestellt, bei der der Stutzen 28 mit dem Schraubdeckel 39 auf einer geneigten Fläche 32 sitzt.

Die Querschnittskonstruktion mit den Außenkanten 2 und den Innenkanten 10 ist beibehalten. Jedoch läuft die Flasche oberhalb des Stutzens zu einem Kiel 33 zusammen, der in diesem Bereich das Zusammenlegen erleichtert.

Die Formgebung des Bodens entspricht mit den Abschrägungen 7 der Bodenkanten 4 sowie der konvexen mittleren Einziehung zum Punkt 30 derjenigen in Fig. 1.

Der Griff kann wie abgebildet als Mulde 11 gestaltet sein. Um auch für diese ein Zusammenfalten der Flasche zu ermöglichen ist die Mulde nach außen ausstülpbar. Dies wird vorliegend durch ein Kantenviereck 34 mit einer tiefer liegenden Mittelkante 35 und von den Eckpunkten des Kantenvierecks 34 zu den Enden der Mittelkante 35 verlaufende Knicklinien 36 erreicht, wodurch eine negative Dachform entsteht, die auf Druck einseitig nach außen schnappt.

**Fig. 4** zeigt die Ansicht auf die Schmalseite mit vorne liegender Schraubkappe 31 sowie dem dahinter höher liegenden Kiel 33.

In **Fig. 5** ist zu den vorstehenden Beispielen die Ansicht auf den Boden der Flaschen gezeigt. Die Bodenkanten 4 laufen zu den Enden spitz unter einem Winkel α von vorzugsweise zwischen 70 und 90° zusammen. Zwischen den Spitzen erstreckt sich die Mittellinie 6, entlang derer die Bodenfaltung vorgenommen wird, wobei danach die Bodenkanten 4 aneinanderliegen.

Durch die Formung des Bodens entsteht eine geringfügige seitliche Einziehung 37 in diesem Bereich. Zusätzlich kann hier eine Querlinie 38 eingeprägt werden, wobei diese die Mittellinie 6 schneidet. Im Kreuzungspunkt 39 befindet sich der Anguß, der so besonders bequem über die Querlinie 38 auf kurzem Wege zugänglich ist.

## Patentansprüche

1. Vorratsflasche für schütt- oder fließfähige, insbesondere für Haushaltsgüter, bestehend aus einem Kunststoffkörper mit einer verschließbaren Ausgießöffnung,wobei der Körper (1) horizontal einen sechseckig gestreckten, flachen Querschnitt mit vier Innenkanten (10) und zwei im wesentlichen spitz zu faltbaren Außenkanten (2) zulaufenden Außenwinkeln (α) aufweist, der Boden (3) zwischen den Innenkanten (10) unter Bildung von äußeren Bodenkanten (4) nach innen eingezogen ist und eine sich längs zwischen den Enden (5) der Außenkanten (2) erstreckende faltbare Mittellinie (6) besitzt und wobei die Bodenkanten (4) vier äußere, ansteigende Abschrägungen (7) aufweisen, die zu den Enden (5) der Außenkanten (2) zusammenlaufen, **dadurch gekennzeichnet**, daß die Bodenkanten (4) von der Mitte der von zwei benachbarten Innenkanten (10) seitlich begrenzten, inneren Flaschenflächen (8) ausgehende konvexe Ausrundungen (9) aufweisen, wobei zwischen den Ausrundungen (9) eine senkrecht zur Mittellinie (6) verlaufende und diese schneidende, nach innen eingezogene Querlinie (38) angeordnet ist.

2. Vorratsflasche nach Anspruch 1 **dadurch gekennzeichnet,** daß sie zur Bildung eines Hohl-Griffes (12) einen Durchbruch (13) mit inneren Faltkanten (14) und äußeren Faltkanten (15) besitzt.

3. Vorratsflasche nach Anspruch 2 **dadurch gekennzeichnet**, daß die äußeren (15) und inneren Kanten (14) eine gestreckte, nach oben und unten spitz zulaufende Sechseckkontur aufweisen, wobei zwischen ihren Ecken (16, 17, 18, 19, 20, 21) und (16' ; 17', 18,' 19', 20', 21') Faltkanten (22, 23, 24, 25, 26, 27) vorgesehen sind.

4. Vorratsflasche nach Anspruch 2 oder 3 **dadurch gekennzeichnet**, daß äußere (28) und innere (29) Sechseckkanten sowie die Außenkante (2) des Körpers (1) im Bereich des Hohlgriffes ausgerundet sind.

5. Vorratsflasche nach mindestens einem der Ansprüche 1 - 4 **dadurch gekennzeichnet,** daß der Ausgießer ein Gewindestutzen (28) ist, dessen Gewinde (29) in Verlängerung der Außenkanten (2) eingekerbt (31) ist.

6. Vorratsflasche nach mindestens einem der Ansprüche 1 - 5 **dadurch gekennzeichnet**, daß sie aus kristallinem Polyethylen besteht und aus einer Folie mit einer Stärke von etwa 0,3 bis 0,5 mm im Blasverfahren hergestellt ist.

## Claims

1. Storage bottle for pourable or flowable materials, especially for household materials, consisting of a plastics material body with a closable pouring opening, whereby the body (1) has horizontally a hexagonal extended flat cross-section with four inner edges (10) and two outer angles (α) running into outer edges (2) foldable substantially pointedly, the bottom (3) is drawn inwardly between the inner edges (10) with formation of outer bottom edges (4) and possesses a foldable middle line (6) extending longitudinally between the ends (5) of the outer edges (2) and whereby the bottom edge (4) has four outer ascending slopes (7) which run together towards the ends (5) of the outer edges (2), characterised in that the bottom edges (4) have convex roundings-off (9) starting from the middle of the inner bottle surfaces (8) laterally limited by two neighbouring inner edges, whereby between the roundings-off (9) is provided an inwardly-drawn transverse line (38) running at right angles to the middle line (6) and cutting this.

2. Storage bottle according to claim 1, characterised in that, for the formation of a hollow grip (12), it possesses an opening (13) with inner folded edges (14) and outer folded edges (15).

3. Storage bottle according to claim 2, characterised in that the outer (15) and inner edges (14) have an elongated hexagonal contour running pointedly upwardly and downwardly, whereby folded edges (22,23, 24,25,26,27) are provided between its corners (16,17, 18,19,20,21) and (16', 17',18',19',20',21').

4. Storage bottle according to claim 2 or 3, characterised in that the outer (28) and inner (29) hexagonal edges, as well as the outer edge (2) of the body (1), are rounded in the region of the hollow grip.

5. Storage bottle according to at least one of claims 1 - 4, characterised in that the pourer is a screw neck (28), the thread (29) of which is indented (31) into an elongation of the outer edge (2).

6. Storage bottle according to at least one of claims 1 - 5, characterised in that it consists of crystalline polyethylene and is produced in a blow-moulding process from a sheeting with a thickness of about 0.3 to 0.5 mm.

## Revendications

1. Bouteille de stockage pour des marchandises qui peuvent être déversées ou couler, en particulier pour des marchandises domestiques, constituée d'un corps en matière synthétique comportant une ouverture de bec-verseur qui peut être fermée, le corps (1) présentant horizontalement une section transversale plate étendue de façon hexagonale et comportant quatre arêtes internes (10) et deux angles externes (α) se terminant sensiblement en pointe en des arêtes externes (2) pliables, dans laquelle le fond (3) est retiré vers l'intérieur, entre les arêtes internes (10), en formant des arêtes de fond externes (4) et comporte une ligne médiane (6) pliable qui s'étend longitudinalement entre les extrémités (5) des arêtes externes (2), les arêtes de fond (4) présentant quatre chanfreins (7) externes qui montent et qui concourent vers les extrémités (5) des arêtes externes (2), caractérisée en ce que les arêtes de fond (4) présentent des arrondis convexes (9) qui partent du milieu des faces internes de bouteille (8) délimitées latéralement par deux arêtes internes (10) voisines, une ligne transversale (38) retirée vers l'intérieur, s'étendant perpendiculairement à la ligne médiane (6) et coupant celle-ci étant agencée entre les arrondis (9).

2. Bouteille de stockage suivant la revendication 1, caractérisée en ce qu'elle comporte pour la formation d'une poignée creuse (12) un perçage (13) comportant des arêtes de pliage internes (14) et des arêtes de pliage externes (15).

3. Bouteille de stockage suivant la revendication 2, caractérisée en ce que les arêtes externes (15) et internes (14) présentent un contour hexagonal étendu s'étendant en pointe vers le bas et vers le haut, des arêtes de pliage (22, 23, 24, 25, 26, 27) étant prévues entre leurs coins (16, 17, 18, 19, 20, 21 et 16', 17', 18', 19', 20', 21').

4. Bouteille de stockage suivant la revendication 2 ou 3, caractérisée en ce que les arêtes d'hexagone externes (28) et internes (29) ainsi que l'arête externe (2) du corps (1) sont arrondies dans la zone de la poignée creuse.

5. Bouteille suivant au moins l'une des revendications 1 à 4, caractérisée en ce que le bec-verseur est un ajutage fileté (28) dont le filet (29) est entaillé (31) dans le prolongement des arêtes externes (2).

6. Bouteille de stockage suivant au moins une des revendications 1 à 5, caractérisée en ce qu'elle est constituée de polyéthylène cristallin et en ce qu'elle est fabriquée dans le processus de soufflage à partir d'une feuille d'une épaisseur d'approximative 0,3 à 0,5 mm.
